# EUROPÄISCHE PATENTANMELDUNG

(11) **EP 1 679 114 A1**
(43) Veröffentlichungstag der Anmeldung: **12.07.2006**
(21) Anmeldenummer: 05000351.6
(22) Anmeldetag: 10.01.2005
(51) Int. Cl.: B01F 11/00, B01F 13/00, B01F 15/02

(54) **Vorrichtung und Verfahren zur Herstellung von Substanzmischungen**

(71) Anmelder: Zajdel, Mark, 07006 Palma de Mallorca (ES)
(72) Erfinder: Zajdel, Mark, 07006 Palma de Mallorca (ES)
(74) Vertreter: Koepe, Gerd L.

(57) **Zusammenfassung**

Die Erfindung betrifft eine Vorrichtung zur Herstellung von Substanzmischungen aus mehreren getrennt gelagerten Substanzen, umfassend eine mindestens eine der mehreren Substanzen enthaltende Aufnahmekammer (1) und eine oder mehrere von der Aufnahmekammer (1) räumlich getrennte, jeweils mindestens eine andere der mehreren Substanzen enthaltende Abgabekammer(n) (2), wobei die Aufnahmekammer (1) und die Abgabekammer(n) (2) zum Mischen der Substanzen zu einer Substanzmischung miteinander verbindbar räumlich voneinander getrennt sind, und mindestens eine Einrichtung (4) zur Entnahme der Substanzmischung.

## Beschreibung

Die vorliegende Erfindung betrifft eine Vorrichtung und ein Verfahren zur Herstellung von Substanzmischungen aus zwei oder mehr getrennt gelagerten Substanzen sowie die Verwendung der Vorrichtung zur Herstellung von Substanzmischungen. Insbesondere betrifft die vorliegende Erfindung eine Vorrichtung und ein Verfahren sowie die Verwendung der Vorrichtung zur Herstellung von Substanzmischungen, bei der ein pharmazeutisch wirksamer Feststoff oder mehrere pharmazeutisch wirksame Feststoffe beispielsweise in Tabletten- oder Pulverform mit einer Flüssigkeit gemischt werden, so dass eine unmittelbar oral, intravenös oder subkutan verabreichbare Lösung oder Suspension entsteht. Weiter betrifft die vorliegende Erfindung ein Kit, umfassend eine Aufnahmekammer und eine oder mehrere Abgabekammer(n), wobei die Aufnahme- und die Abgabekammer(n) jeweils mindestens eine Substanz enthält/enthalten und die eine oder mehrere Abgabekammer(n) jeweils mit der Aufnahmekammer zu einer Vorrichtung zur Herstellung von Substanzmischungen verbindbar ist/sind.

Es ist bekannt, dass gewünschte Substanzmischungen oftmals nicht über einen längeren Zeitraum hinweg lagerstabil sind, deren Einzelkomponenten jedoch getrennt lagerstabil sind. Daher werden in diesen Fällen einer mangelnden Lagerstabilität die gewünschten Substanzmischungen erst kurz vor dem Gebrauch aus den getrennt gelagerten, lagerstabilen Komponenten hergestellt. Nachteilig ist dabei, dass in der Regel Meßinstrumente wie beispielsweise Waagen und Pipetten und ein weiteres Mischungsgefäß bereitgestellt werden müssen, um die gewünschte Substanzmischung herzustellen. Besonders aufwendig ist die Herstellung von Substanzmischungen, wenn Verunreinigungen in den Substanzmischungen zu vermeiden sind, da dann erhöhte Standards hinsichtlich der Sauberkeit und/oder der Hygiene bei der Herstellung eingehalten werden müssen. Dies ist insbesondere dann der Fall, wenn pharmazeutisch wirksame Substanzen in eine dem Patienten applizierbare Form gebracht werden müssen, wobei die dem Patienten zu applizierende Form keimfrei oder zumindest keimarm sein muß. Beispielsweise ist es erforderlich, eine intravenös oder subkutan zu applizierende Lösung oder Suspension unter aseptischen Bedingungen herzustellen, und oral zu applizierende pharmazeutisch wirksame Substanzen sollten in der Regel unter keimarmen oder keimfreien Bedingungen hergestellt und eingenommen werden.

Wünschenswert ist daher eine Vorrichtung, mit der ohne weitere Hilfsmittel in einer von Umwelteinflüssen im wesentlichen freien Umgebung getrennt gelagerte Substanzen gemischt und aus der Vorrichtung unmittelbar entnommen werden können.

Der Erfindung liegt daher die Aufgabe zugrunde, eine Vorrichtung zur Herstellung von Substanzmischungen bereitzustellen, mit der ohne weitere Hilfsmittel getrennt gelagerte Substanzen gemischt und anschließend aus der Vorrichtung entnommen werden können, wobei diese Vorrichtung preiswert zu produzieren und bei Bedarf einfach zu bedienen sein soll.

Aufgabe der vorliegenden Erfindung ist es weiter, ein leicht durchzuführendes Verfahren zur Herstellung von Substanzmischungen bereitzustellen, sowie ein Kit vorzuschlagen, mit dem eine Vielzahl von Substanzmischungen hergestellt werden kann.

Überraschenderweise wurde nun gefunden, dass man diese Aufgaben durch eine Vorrichtung zur Herstellung von Substanzmischungen aus mehreren voneinander getrennt gelagerten Substanzen lösen kann, die räumlich voneinander getrennte und miteinander verbindbare Aufnahmekammern und Abgabekammern sowie eine Entnahmeeinrichtung umfaßt.

Die vorliegende Erfindung betrifft eine Vorrichtung zur Herstellung von Substanzmischungen aus mehreren getrennt gelagerten Substanzen, umfassend eine mindestens eine der mehreren Substanzen enthaltende Aufnahmekammer und eine oder mehrere von der Aufnahmekammer räumlich getrennte, jeweils mindestens eine andere der mehreren Substanzen enthaltende Abgabekammer(n), wobei die Aufnahmekammer und die Abgabekammer(n) zum Mischen der Substanzen zu einer Substanzmischung miteinander verbindbar räumlich voneinander getrennt sind, und eine Einrichtung zur Entnahme der Substanzmischung.

Bevorzugte Ausführungsformen der erfindungsgemäßen Vorrichtung sind in den Unteransprüchen 2 bis 10 zu finden.

Die Erfindung betrifft weiter ein Kit, umfassend eine oder mehrere Aufnahmekammer und eine oder mehrere Abgabekammer(n), wobei die eine oder mehreren Abgabekammer(n) jeweils mit den Aufnahmekammern zu einer Vorrichtung gemäß der Erfindung verbindbar ist/sind.

Ferner betrifft die vorliegende Erfindung ein Verfahren zur Herstellung von Substanzmischungen aus mehreren voneinander getrennt gelagerten Substanzen, wobei die erfindungsgemäße Vorrichtung verwendet wird.

Des weiteren betrifft die vorliegende Erfindung die Verwendung der erfindungsgemäßen Vorrichtung zur Herstellung von Substanzmischungen aus mehreren getrennt gelagerten Substanzen.

Unter Mischen im Sinne der vorliegenden Beschreibung und der Patentansprüche wird jede Art des Einbringens eines Stoffes oder einer Substanz in einen anderen Stoff oder eine andere Substanz oder in eine Mischung von mindestens zwei Substanzen verstanden. Beispielsweise kann das Mischen durch Einbringen einer ersten Substanz in eine zweite Substanz, gegebenenfalls unter gleichzeitiger oder anschließender mechanischer Einwirkung wie beispielsweise einem Kippen, Schwenken oder Schütteln, erfolgen. Dabei können die zu mischenden Substanzen in beliebiger Menge und in beliebigem Aggregatzustand vorliegen und miteinander gemischt werden, und das resultierende Substanzgemisch kann eine gasförmige, flüssige, pastöse oder feste Form aufweisen, d. h. es kann beispielsweise ein Gasgemisch, eine Lösung, eine Suspension, eine Emulsion, eine Paste oder ein Feststoff-Gemisch entstehen.

Die Erfindung wird nachfolgend unter Bezugnahme auf die beigefügten Figuren beschrieben, die schematische Querschnitts-Ansichten bevorzugter Ausführungsformen der erfindungsgemäßen Vorrichtung zeigen. Diese dienen nur der beispielhaften Erläuterung der Erfindung und nicht deren Beschränkung.

Die Figuren 1 bis 3 zeigen schematische Querschnitts-Ansichten von Vorrichtungen zur Herstellung von Substanzmischungen aus mehreren getrennt gelagerten Substanzen.

Figur 4 zeigt ein Kit bestehend aus einer Aufnahmekammer 1 und drei davon getrennten, mit der Aufnahmekammer 1 verbindbaren Abgabekammern 2.

Die erfindungsgemäße Vorrichtung zur Herstellung von Substanzmischungen aus mehreren getrennt gelagerten Substanzen gemäß Figur 1 kann jede beliebige Grundform aufweisen. Sie kann Quader- oder Würfelform oder Ellipsoid- oder Kugelform haben und hat ganz besonders bevorzugt die Form eines mehr oder weniger gestreckten Zylinders. Die Vorrichtung kann aus Metall, Glas oder Kunststoff oder Verbünden mehrerer Materialien (z. B. auch Verbünde verschiedener Kunststoffe) bestehen und besteht besonders bevorzugt aus bruchsicherem Kunststoff. Sie kann - auch in Abhängigkeit von den darin enthaltenen Materialien, die möglicherweise lichtempfindlich sind, wie beispielsweise Vitamine oder deren Mischungen, pharmazeutisch wirksame Substanzen o. ä. - aus einem klaren, insbesondere einem transparenten Material bestehen oder aus einem gefärbten, gegebenenfalls auch aus einem nicht transparenten oder gar Licht (oder auch Wärme) teilweise oder vollständig abschirmenden Material bestehen. Es ist auch möglich, daß die verschiedenen Kammern der Vorrichtung aus unterschiedlichen, besonders bevorzugt aus an den jeweiligen Inhalt angepaßten Materialien bestehen.

Die erfindungsgemäße Vorrichtung umfaßt eine Aufnahmekammer 1, die eine erste Substanz enthält, mindestens eine Abgabekammer 2, die eine zweite Substanz enthält, eine Einrichtung 3, durch die die Aufnahmekammer 1 und die mindestens eine-Abgabekammer 2 räumlich voneinander getrennt sind, und mindestens eine Einrichtung 4 zur Entnahme der fertigen Substanzmischung. Es kann eine Abgabekammer 2 vorgesehen werden; es ist jedoch auch möglich, mehrere Abgabekammern 2 für mehrere Substanzen vorzusehen. Jede der Abgabekammern 2 kann eine oder mehrere Substanz(en) enthalten. Erfindungsgemäß ist es ganz besonders bevorzugt, daß eine einzige Abgabekammer 2 eine Substanz enthält.

Grundsätzlich ist es auch möglich, daß die erfindungsgemäße Vorrichtung, insbesondere deren Aufnahmekammer 1, Einrichtungen aufweist, die zu einem schnelleren oder einfacheren Durchmischen von Substanzen beitragen als es ohne solche Vorrichtungen möglich wäre. Zwar ist es grundsätzlich möglich, ein intensives Durchmischen mehrerer Substanzen im Innern der erfindungsgemäßen Vorrichtung durch starken Schütteln, Schwenken oder Kippen der gesamten Vorrichtung zu bewirken. In Einzelfällen kann es jedoch erforderlich sein, Einrichtungen vorzusehen, die das Durchmischen erleichtern. Dies können beliebige, dem Fachmann für solche Zwecke bekannte Einrichtungen sein. Besonders bevorzugt sind beispielsweise an der Innenwand der Aufnahmekammer 1 angebrachte Stromteiler oder Strom-Leitwerke oder Leitplatten. Denkbar ist auch ein kleiner (beispielsweise mit einem inerten Überzug versehener) Rührmagnet, der mit einem außerhalb der Vorrichtung befindlichen Magnet-Rührwerk in Umlauf versetzt werden kann, was die Durchmischung mehrerer Substanzen in der Aufnahmekammer 1 im Einzelfall erheblich beschleunigen kann. Das Mischen fördernde Einrichtungen können beispielsweise auch Inhaltsstoffe einer der zu mischenden Komponenten sein, beispielsweise ein Gas bei Zusammenmischen mit einer Flüssigkeit (insbesondere Wasser) entwickelnde Substanzen; typische Beispiele hierfür sind Alkalimetallcarbonate, die Tabletten-Feststoffen zur Entwicklung von CO₂ bei Zusammengeben mit Wasser zugemischt werden oder zumindest in der Außenschicht von Feststoff-Körpern oder ―Teilchen enthalten sind.

In einer bevorzugten Ausführungsform sind die Aufnahmekammer 1 und die Abgabekammer 2 hermetisch abgeschlossen, weiter bevorzugt auch gegenüber der Umgebung hermetisch abgeschlossen, so daß bei der Lagerung kein Substanz-Transfer zwischen Aufnahmekammer 1 und Abgabekammer 2 und weiter bevorzugt auch kein Substanz-Transfer zwischen der Umgebung und einer der Kammern stattfindet, beispielsweise weder Gase noch Feuchtigkeit noch Mikroorganismen in die Aufnahmekammer 1 und die Abgabekammer 2 bzw. in die in der Aufnahmekammer 1 und der Abgabekammer 2 befindlichen Substanzen eindringen können. Dies ist insbesondere in Fällen von Bedeutung, in denen Komponenten für Lebensmittel-Mischungen zum sofortigen Verzehr und/oder für pharmazeutische Mischungen zur sofortigen oder zumindest nach dem Mischen baldigen Verabreichung an einen Menschen oder an ein Tier in der erfindungsgemäßen Vorrichtung enthalten sind.

In einer bevorzugten Ausführungsform wird die Trenneinrichtung 3, die beispielsweise eine Trennfläche, zum Beispiel in Form einer Schicht, einer Folie oder einer Membran sein kann, zum Mischen zumindest partiell aufgelöst oder zerstört. Beispielsweise wird die Trenneinrichtung 3 mit einer Öffnung oder mit einem Riß versehen, so dass ein Durchlaß zwischen der Aufnahmekammer 1 und der Abgabekammer 2 gebildet werden kann. Das Zerstören der Trennschicht 3 kann beispielsweise durch kräftiges Schütteln der Vorrichtung erfolgen. Alternativ kann die eine Substanz durch Ausüben von äußerem Druck durch die Trenneinrichtung 3 hindurch in die andere(n) Substanz(en) eingebracht werden. Ferner kann, wie beispielhaft in Figur 2 gezeigt, eine zusätzliche Vorrichtung wie beispielsweise eine Druck- oder Drehvorrichtung 5 zum Zerstören der Trenneinrichtung bzw. Trennschicht 3 vorgesehen werden. Die Trenneinrichtung bzw. Trennschicht 3 kann zu einem mehr oder weniger großen Anteil oder in der Gesamtheit aufgelöst oder zerstört werden. Besonders bevorzugt ist die Trenneinrichtung bzw. Trennschicht 3 mit einer Sollbruchstelle versehen.

In einer weiteren bevorzugten Ausführungsform sind, wie in Figur 3 für den Fall einer zylindrischen Vorrichtung gezeigt, die Aufnahmekammer 1 und die Abgabekammer 2 durch zwei mit jeweils einer Öffnung versehene, vorzugsweise flächige und noch weiter bevorzugt im rechten Winkel zur Zylinderachse der Vorrichtung angeordnete Einrichtungen 3a, 3b voneinander getrennt, wobei die Öffnungen der Trenneinrichtungen 3a, 3b beispielsweise durch Drehen, bevorzugt um die Zylinderachse, oder Verschieben, bevorzugt im rechten Winkel zur Zylinderachse, zumindest teilweise zur Deckung gebracht werden können. So wird ein Durchlaß zwischen der Aufnahmekammer 1 und der Abgabekammer 2 gebildet. In noch einer weiteren bevorzugten Ausführungsform ist die Trenneinrichtung 3 als Schieber ausgestaltet, der zum Mischen der Substanzen zurückgezogen werden kann.

Die Trennfläche kann für die Variante, daß die Verbindung beziehungsweise der Durchlaß zwischen Aufnahmekammer 1 und Abgabekammer 2 über eine zumindest partielle Zerstörung der Trenneinrichtung bzw. Trennschicht 3 herbeigeführt wird, aus jedem dem Fachmann hierfür bekannten Material bestehen, das bei mechanischer Einwirkung zu einem Durchlaß zwischen Aufnahmekammer 1 und Abgabekammer 2 führt. Dafür kommen sowohl starre als auch halbstarre als auch elastische Materialien in Betracht, beispielsweise ein Kunststoff, ein Metallfilm, ein gummielastisches Material oder auch ein aus mehreren Materialien und/oder mehreren Schichten bestehendes, gegebenenfalls auch als Verbund vorliegendes Material. Ebenso ist es möglich, die Trennschicht aus mehreren Komponenten und/oder Materialien zusammenzusetzen, so daß nur ein vorgegebener räumlicher Bereich der Trennfläche, der aus einer bestimmten Komponente oder einer Mehrheit von Komponenten besteht, zerstört wird und für einen definierten Durchlaß sorgt.

In bevorzugten Ausführungsformen enthält zumindest eine der Kammern eine flüssige oder pastöse Substanz oder Substanzmischung, so daß durch ein einfaches mechanisches Einwirken wie beispielsweise ein Kippen, Schwenken, Schütteln oder sonstiges Bewegen der erfindungsgemäßen Vorrichtung eine hinreichende Durchmischung der Substanzen zu erreichen ist. Die resultierende Substanzmischung ist vorzugsweise flüssig oder pastös und ist in besonders bevorzugten Ausführungsformen eine Suspension, eine homogene Mischung oder sogar eine homogene Lösung mindestens einer Substanz in mindestens einer anderen, beispielsweise eine Lösung eines Feststoffes in einem zum teilweisen oder vollständigen Lösen der mindestens einen festen Substanz geeigneten Lösungsmittel. Gerade in solchen Fällen kann die entstandene Suspension, Mischung oder Lösung einfach und ohne größeren Aufwand durch eine Entnahmeeinrichtung 4 aus der Vorrichtung entnommen werden.

Die erfindungsgemäße Vorrichtung kann mit einer Entnahmeeinrichtung 4 oder mit mehreren Entnahmeeinrichtungen 4 versehen sein. Vorzugsweise umfaßt die Vorrichtung eine Entnahmeeinrichtung 4. Die Entnahmeeinrichtung 4 kann in bevorzugten Ausführungsformen der Erfindung ein (beispielsweise in Form eines Röhrchens ausgebildeter) Ansatz am (in Handhabungsrichtung) unteren Ende der Vorrichtung sein. Dieser Ansatz kann mit einer Folie, einem Septum oder einem Kunststoff-Verschluß verschlossen sein. Letzterer kann einfach abgenommen oder sonstwie abgetrennt werden; erstere können beispielsweise von außen mit einem geeigneten Gegenstand wie beispielsweise einer Nadel, einer Spritzenkanüle oder einem anderen spitzen Gegenstand geöffnet werden. So wird ein Durchtritt für den gemischten Inhalt der Vorrichtung geschaffen. In einer weiteren bevorzugten Ausführungsform kann die Vorrichtung beispielsweise an ihrem oberen Ende einen (beispielsweise von Trinkbechern bekannten) Trinkansatz aufweisen, durch den der gemischte Inhalt der Vorrichtung getrunken werden kann. Einer weiteren bevorzugten Ausführungsform der Erfindung entspricht ein zur Entnahme des gemischten Inhalts der Vorrichtung geeigneter Aufsatz bzw. Ansatz für eine Injektionsnadel, Spritzenkanüle o. ä., der beispielsweise - wie in vergleichbaren, üblichen Ausführungsformen eines Gefäßes mit durch Injektion verabreichbarem Inhalt - mit einem Septum keimdicht verschlossen sein kann.

Die erfindungsgemäße Vorrichtung eignet sich für die Herstellung von Substanzmischungen in den unterschiedlichsten Anwendungsbereichen. Beispiele sind die Herstellung von Zahnabdruckmassen, Klebstoffen, Dichtungsmassen, isotonischen Flüssigkeiten, Tensid-Zusammensetzungen, Wasch- und Körperpflegemassen oder -produkten, Katalysatormischungen, Titrationslösungen, Lebensmittelzusammensetzungen, Getränken wie beispielsweise Energy Drinks oder Sportler-Getränken zur Supplementierung von Nährstoffen, Aufbaustoffen oder (durch Schwitzen oder beschleunigten Stoffwechsel verlorener) Mineralien oder Zusatzstoffe, Nahrungsergänzungsmitteln, beispielsweise auch Astronautennahrung, Desinfektionslösungen, Elektrolytlösungen, etc..

In einer besonders bevorzugten Ausführungsform enthält die Aufnahmekammer eine pharmakologisch verträgliche Flüssigkeit wie beispielsweise Wasser, Ethanol, (gegebenenfalls physiologische) Kochsalzlösung oder eine alkoholische Lösung in keimarmer oder keimfreier Form und enthält die Abgabekammer mindestens eine, weiter bevorzugt eine oder zwei, pharmakologisch wirksame Substanz(en). Unter einer pharmakologisch wirksamen Substanz wird jede verträgliche Substanz verstanden, die eine prophylaktische, gesundheitsfördernde, therapeutische oder sonstige für ein Lebewesen, insbesondere den Menschen, günstige Wirkung hat. Nicht beschränkende Beispiele solcher pharmakologisch wirksamer Substanzen sind ein Analgetikum, ein Schlafmittel, eine Kohlekomprette, ein Grippemittel oder auch ein Vitamin- und/oder Mineralstoffpräparat, eine Elektrolytmischung und/oder ähnliches. Die pharmakologisch wirksame Substanz kann eine oder mehrere Komponenten umfassen, beispielsweise ein Monopräparat oder ein Wirkstoff-Cocktail sein, und die eine oder mehreren Komponente(n) kann/können in Reinform oder in Kombination mit üblichen Zusatz- oder Trägerstoffen vorliegen. Die eine oder mehreren pharmakologisch wirksame(n) Substanz(en) kann/können in pharmazeutisch üblichen Formen vorliegen, so daß sich nach dem Mischen eine pharmakologische Wirkstoffzubereitung ergibt. In Betracht kommen für die eine oder mehreren pharmakologisch wirksame(n) Substanz(en) beispielsweise kristalline oder mikrokristalline Substanzen in Form von Pulvern, Körnern, Granulaten, Pellets oder Tabletten sowie Flüssigkeiten oder Pasten, auch eingeschlossen in Kapseln oder in anderen Behältern wie beispielsweise flexiblen Beuteln. Die festen Substanzen können in besonderen Ausführungsformen auch Mittel zur Entwicklung von Gasen oder Sprengmittel enthalten, wie sie im Bereich pharmazeutischer Präparate an sich bekannt sind.

Die pharmakologisch wirksame Substanz, die beispielsweise in der Lagerform nicht oder nur schwerlich einem Patienten verabreicht werden kann, zum Beispiel weil kein zum Schlucken einer Tablette oder einer Kapsel oder zum Auflösen einer Tablette, des Inhalts einer Kapsel o. ä. erforderliches keimarmes oder keimfreies Wasser zur Verfügung steht, wird durch räumliches Verbinden von Aufnahmekammer 1 und Abgabekammer 2 mit einer Flüssigkeit in der Aufnahmekammer 1 gemischt, beispielsweise partiell oder vollständig gelöst, emulgiert oder suspendiert, und kann anschließend durch eine Entnahmevorrichtung 4 entnommen und so verabreicht werden, beispielsweise durch eine Entnahmevorrichtung 4 direkt getrunken werden oder durch eine an der Einrichtung 4 vorgesehene Membran in eine Spritze aufgezogen werden. Neben dem besonders bevorzugten Mischen von einem Feststoff und einer Flüssigkeit können aber beispielsweise auch zwei Feststoffe, zwei Flüssigkeiten, zwei Gase, ein Feststoff und ein Gas oder eine Flüssigkeit und ein Gas gemischt werden, wobei pastöse Substanzen je nach Viskosität der Gruppe der Feststoffe oder der Flüssigkeiten zugerechnet werden. Denkbar ist auch, daß eine Mischung eines Gases und einer Flüssigkeit oder eines Feststoffes und einer Flüssigkeit hergestellt wird, die sich anschließend in Form eines Aerosols verabreichen läßt. Dies ist beispielsweise für nasal oder laryngal verabreichbare Substanzmischungen möglich.

Die in der besonders bevorzugten Ausführungsform in der Abgabekammer 2 befindliche pharmakologisch wirksame Substanz kann beispielsweise als Feststoff in Pulver-, Kristall- oder Tablettenform vorliegen oder auch eine mehr oder weniger viskose Flüssigkeit, eine Paste oder eine Kapsel sein. Eine Tablette oder eine Kapsel kann sich während des Mischens oder nach dem Mischen mit beispielsweise einer Flüssigkeit in der Aufnahmekammer 1 in dieser Flüssigkeit lösen oder in dieser mehr oder weniger fein suspendiert sein. Die erfindungsgemäße Vorrichtung kann aber auch in einer Weise vorteilhaft verwendet werden, daß beispielsweise eine Tablette oder Kapsel lediglich in eine Flüssigkeit der Aufnahmekammer 1 eingebracht wird, ohne sich zu lösen oder in Teile zu zerbrechen, wobei die Flüssigkeit dann lediglich als Verabreichungsmedium dient. In diesem Fall ist die Entnahmevorrichtung 4 großzügig genug zu dimensionieren.

In einer bevorzugten Ausführungsform ist die Entnahmevorrichtung 4 so gestaltet, daß die bei der Entnahme der Substanzmischung eintretende Luft durch die Entnahmevorrichtung in die erfindungsgemäße Vorrichtung eintritt, beispielsweise die Entnahmevorrichtung 4 einen entsprechend großen Querschnitt aufweisen, oder die eintretende Luft durch eine separate, an der erfindungsgemäßen Vorrichtung vorgesehene Einrichtung eintritt.

In einer besonders bevorzugten Ausführungsform wird die Substanz in der Abgabekammer 2 mittels einer Druck- oder Drehvorrichtung in die Substanz in der Aufnahmekammer 1 eingebracht und nach dem Mischen der Substanzen in der erfindungsgemäßen Vorrichtung die resultierende Substanzmischung mittels der Druck- oder Drehvorrichtung durch die Entnahmevorrichtung 4 aus der gesamten Vorrichtung herausbefördert. Dabei ist die Vorrichtung mit besonderem Vorteil so ausgestaltet, daß für die Entnahme ein höherer Druck oder ein höherer Drehwiderstand als für das Einbringen der in der Abgabekammer 2 befindlichen Substanz(en) in die Aufnahmekammer 1 erforderlich ist. Dies kann beispielsweise dadurch erreicht werden, daß eine Sollbruchstelle einer Trennfläche in oder an der Entnahmevorrichtung 4 erst bei größerer Druckeinwirkung bricht als eine Sollbruchstelle der Trennfläche 3 zwischen der Aufnahmekammer 1 und der Abgabekammer 2. In einer weiteren bevorzugten Ausführungsform ist die Entnahmevorrichtung 4 mit einem Verschluß versehen, der beispielsweise von außen entfernbar ist.

In noch einer weiteren bevorzugten Ausführungsform ist die erfindungsgemäße Vorrichtung so ausgestaltet, daß durch mechanisches Einwirken auf die Vorrichtung wie beispielsweise ein kräftiges Schütteln ein Durchlaß zwischen Aufnahmekammer 1 und Abgabekammer 2 generiert wird, beispielsweise indem eine Sollbruchstelle der Trennfläche 3 zwischen der Aufnahmekammer 1 und der Abgabekammer 2 bricht und eine vorgesehene Druck- oder Drehvorrichtung dazu genutzt wird, die resultierende Substanzmischung durch die Entnahmevorrichtung 4 nach außen zu befördern. Auf diese Weise können neben flüssigen Substanzmischungen mit besonderem Vorteil auch pastöse, hochviskose oder feste Substanzmischungen einfach aus der erfindungsgemäßen Vorrichtung entnommen werden.

Vorteilhaft an der oben geschilderten besonders bevorzugten Ausführungsformen der erfindungsgemäßen Vorrichtung zur Herstellung von Substanzmischungen in Form von Wirkstoffzubereitungen aus mehreren getrennt gelagerten Substanzen ist es, dass alle zur Applikation einer oder mehrerer pharmakologisch wirksamer Substanzen erforderlichen Komponenten und Hilfsmittel in einer einfachen Vorrichtung mitgeführt werden können, was beispielsweise für eine Reiseapotheke oder für medizinische Anwendungen in Drittweltländern von Vorteil ist, da so eine Unabhängigkeit von den Gegebenheiten des Umfeldes erreicht wird. Dies ist insbesondere immer dann von Vorteil, wenn kein sauberes Wasser zur Einnahme oder Verabreichung von lebenswichtigen Medikamenten oder lebenserhaltenden Nahrungsmitteln verfügbar ist, beispielsweise auch bei Babynahrung.

In Betracht kommt die Verwendung dieser besonders bevorzugten Ausführungsform der erfindungsgemäßen Vorrichtung beispielsweise als Teil eines medizinischen Notfallkits, zum Beispiel für Extremsportler, Bergsteiger, Safaritouristen, Schiffbrüchige, Betroffene bei Umwelt-Katastrophen oder auch für Astronauten. Ein besonderer Vorteil der erfindungsgemäßen Vorrichtung ist es, daß sie - insbesondere für Nicht-Eingeweihte oder technisch nicht Versierte - einfach zu handhaben ist und es ermöglicht, alle Komponenten für die zuzubereitende Wirkstoff-Zubereitungen in geschlossenen Behältern zu lagern. So wird bei der Zubereitung der Wirkstoff-Zubereitungen eine Kontamination von außen vermieden, wie sie beispielsweise stattfinden kann, wenn eine Tablette mit gegebenenfalls mitgeführtem keimfreiem Wasser verabreicht würde oder eine intravenös oder subkutan zu applizierende Lösung aus mehreren Hilfsmitteln wie Wirkstoff/Wirkstofflösung, Kochsalzlösung und Spritzen nach herkömmlichen Verfahren hergestellt würde.

Die erfindungsgemäße Vorrichtung kann aus einem starren, halbstarren, elastischen oder flexiblen Material bestehen, beispielsweise Kunststoff, Glas, Metall oder einem gummielastischen Material. In einer weiteren bevorzugten Ausführungsform kann die gesamte Vorrichtung oder ein Teil davon, beispielsweise die Aufnahmekammer 1 und/oder die Abgabekammer 2, auch ein flexibler Behälter, wie beispielsweise ein Kunststoffbeutel, sein.

Die Aufnahmekammer 1 und die Abgabekammer(n) 2 können lösbar oder unlösbar miteinander verbunden sein. Im erstgenannten Fall kann nach Vermischen/Lösen der Inhaltsstoffe der Vorrichtung und nach Ablösen der Abgabekammer(n) 2 die Entnahme des gemischten Inhalts auch über die durch Ablösen der Abgabekammer(n) 2 entstandene Öffnung erfolgen.

Figur 4 zeigt eine weitere, ebenfalls bevorzugte Ausführungsform der Erfindung, nämlich ein Kit, umfassend eine Aufnahmekammer 1 und - hier nur als Beispiel - drei Abgabekammern 2a, 2b, 2c, wobei die Abgabekammern 2a, 2b, 2c jeweils getrennt oder gemeinsam mit der Aufnahmekammer 1 zu der erfindungsgemäßen Vorrichtung zur Herstellung von Substanzmischungen aus mehreren getrennt gelagerten Substanzen verbindbar sind. Dabei können beispielsweise verschiedene pharmakologisch wirksame Substanzen in separaten Abgabekammern 2 gelagert und mitgeführt werden und bei Bedarf mit einer Aufnahmekammer 1 verbunden werden. Dies hat den Vorteil, dass für eine Vielzahl von Medikamenten beispielsweise einer Reiseapotheke nur eine oder einige wenige Aufnahmekammern 1 mitgeführt werden müssen. Die Aufnahmekammer 1 und eine oder mehrere der Abgabekammern 2 können über beispielsweise eine Steck- oder Schraubvorrichtung miteinander verbunden werden, wobei die räumliche Verbindung zwischen Aufnahmekammer 1 und Abgabekammer(n) 2a, 2b, 2c unmittelbar beim Verbinden von Aufnahmekammer 1 und Abgabekammer(n) 2a, 2b, 2c oder in einem separaten nachfolgenden Schritt erreicht werden kann.

Die in den Figuren dargestellte zylindrische äußere Form der erfindungsgemäßen Vorrichtung zur Herstellung von Substanzmischungen aus mehreren getrennt gelagerten Substanzen stellt nur eine beispielhafte Form dar. Die Vorrichtung kann alle denkbaren Formen, beispielsweise eine Quader-, Würfel-, Pyramiden-, Ei- oder Kugelform aufweisen. Die Aufnahmekammer 1 und die Abgabekammer 2 können dabei über eine oder mehrere Ebene(n) oder gekrümmte Trennflächen aneinander grenzen und beim Mischen über eine, mehrere oder alle dieser Trennflächen miteinander verbunden werden. Dabei kann die Aufnahmekammer 1 auch von der Abgabekammer 2 umschlossen sein oder umgekehrt.

Um Substanzmischungen aus drei oder mehr getrennt gelagerten Substanzen herzustellen, können mehrere Abgabekammern 2 an einer Aufnahmekammer 1 vorgesehen sein. Die Entnahmeeinrichtung 4 kann sowohl an der Aufnahmekammer 1, wie beispielhaft in den Figuren gezeigt, als auch an der Abgabekammer 2 oben, unten oder seitlich an der erfindungsgemäßen Vorrichtung zur Herstellung von Substanzmischungen angebracht sein. Ferner kann alternativ oder zusätzlich zu der Entnahmevorrichtung 4 ein Infusionsschlauch, gegebenenfalls mit einer Infusionsnadel, vorgesehen sein, so daß mit Hilfe der erfindungsgemäßen Vorrichtung unmittelbar eine zur Infusion geeignete aseptische Lösung, Emulsion oder Suspension hergestellt werden kann.

Mithilfe der erfindungsgemäßen Vorrichtung können Substanzmischungen aus mehreren getrennt gelagerten Substanzen hergestellt werden. Infolge der weitgehenden Unabhängigkeit von Umwelteinflüssen können mit der erfindungsgemäßen Vorrichtung insbesondere keimarme und keimfreie Substanzmischungen hergestellt werden, was von besonderem Vorteil für die Herstellung von Wirkstoffzubereitungen ist.

### Bezugszeichenliste

- 1: Aufnahmekammer
- 2: Abgabekammer
- 2a, 2b, 2c: mehrere Abgabekammern
- 3: Trenneinrichtung
- 3a, 3b: mehrere Trenneinrichtungen
- 4: Entnahmeeinrichtung
- 5: Druck- oder Drehvorrichtung

## Patentansprüche

1. Vorrichtung zur Herstellung von Substanzmischungen aus mehreren getrennt gelagerten Substanzen, umfassend eine mindestens eine der mehreren Substanzen enthaltende Aufnahmekammer (1) und eine oder mehrere von der Aufnahmekammer (1) räumlich getrennte, jeweils mindestens eine andere der mehreren Substanzen enthaltende Abgabekammer(n) (2), wobei die Aufnahmekammer (1) und die Abgabekammer(n) (2) zum Mischen der Substanzen zu einer Substanzmischung miteinander verbindbar räumlich voneinander getrennt sind, und mindestens eine Einrichtung (4) zur Entnahme der Substanzmischung.

2. Vorrichtung nach Anspruch 1, bei der zur räumlichen Trennung der Aufnahmekammer (1) und der/den Abgabekammer(n) (2) zwei mit einer Öffnung versehene Einrichtungen (3a, 3b) vorgesehen sind, deren Öffnungen zumindest teilweise zur Deckung gebracht werden können, so daß mindestens ein Durchlaß zwischen der Aufnahmekammer (1) und der Abgabekammer(n) (2) gebildet wird, oder bei der zur räumlichen Trennung der Aufnahmekammer (1) und der/den Abgabekammer(n) (2) eine Trennfläche (3) vorgesehen ist, die als Schieber ausgestaltet ist, so daß durch Zurückschieben des Schiebers mindestens ein Durchlaß zwischen der Aufnahmekammer (1) und der/den Abgabekammer(n) (2) gebildet wird, oder bei der zur räumlichen Trennung der Aufnahmekammer (1) und der/den Abgabekammer(n) (2) eine Trennfläche (3) vorgesehen ist, die durch mechanische Einwirkung zumindest partiell zerstört werden kann, so daß mindestens ein Durchlaß zwischen der Aufnahmekammer (1) und der/den Abgabekammer(n) (2) gebildet wird.

3. Vorrichtung nach Anspruch 2, zusätzlich umfassend eine Vorrichtung zum zumindest partiellen Zerstören der Trennfläche (3), vorzugsweise bei der die Vorrichtung zum zumindest partiellen Zerstören der Trennfläche (3) eine Druck- oder Drehvorrichtung ist.

4. Vorrichtung nach einem der Ansprüche 2 oder 3, bei der die Trennfläche (3) eine oder mehrere Trennschicht(en) (3) umfaßt, insbesondere eine Folie oder eine Membran oder ein Septum.

5. Vorrichtung nach einem der Ansprüche 1 bis 4, bei der die in der/den Abgabekammer(n) (2) befindliche(n) Substanz(en) mindestens eine pharmazeutisch wirksame Substanz ist.

6. Vorrichtung nach Anspruch 5, bei der die eine oder die mehreren pharmazeutisch wirksame(n) Substanz(en) gewählt ist/sind aus der Gruppe bestehend aus Feststoff, Paste, Flüssigkeit und/oder Gas.

7. Vorrichtung nach einem der Ansprüche 1 bis 6, bei der die in der Aufnahmekammer (1) befindliche Substanz eine Flüssigkeit ist.

8. Vorrichtung nach einem der Ansprüche 1 bis 7, bei der die Vorrichtung hermetisch abgeschlossen ist.

9. Vorrichtung nach einem der Ansprüche 1 bis 8, bei der die Einrichtung (4) zur Entnahme der Substanzmischung ein Auslaß (4), insbesondere zur oralen Applikation, oder eine mit einer zur Punktion durch eine Nadel geeigneten Membran versehene Vorrichtung (4) ist.

10. Vorrichtung nach einem der Ansprüche 1 bis 9, bei der die Aufnahmekammer (1) und die Abgabekammer(n) (2) lösbar miteinander verbunden sind.

11. Kit, umfassend eine oder mehrere Aufnahmekammer(n) (1) und eine oder mehrere Abgabekammer(n) (2), wobei die eine oder mehreren Abgabekammer(n) (2) jeweils mit mindestens einer der Aufnahmekammern (1) zu einer Vorrichtung nach einem der Ansprüche 1 bis 10 verbindbar ist/sind.

12. Verfahren zur Herstellung von Substanzmischungen aus mehreren getrennt gelagerten Substanzen, wobei eine Vorrichtung oder ein Kit nach einem der Ansprüche 1 bis 11 verwendet wird.

13. Verfahren nach Anspruch 12, wobei die Substanzmischung keimarm oder keimfrei ist.

14. Verfahren nach Anspruch 12 oder Anspruch 13, wobei die Substanzmischung eine Wirkstoffzubereitung ist.

15. Verwendung der Vorrichtung oder eines Kits nach einem der Ansprüche 1 bis 11 zur Herstellung von Substanzmischungen aus mehreren getrennt gelagerten Substanzen.

16. Verwendung nach Anspruch 15, wobei die hergestellte Substanzmischung keimarm oder keimfrei ist.

17. Verwendung nach Anspruch 16, wobei die hergestellte Substanzmischung eine Wirkstoffzubereitung ist.
